# EUROPÄISCHE PATENTSCHRIFT

(11) **EP 1 903 275 B1**
(45) Veröffentlichungstag und Bekanntmachung des Hinweises auf die Patenterteilung: **09.06.2010**
(21) Anmeldenummer: 07017814.0
(22) Anmeldetag: 12.09.2007
(51) Int. Cl.: F21S 8/10, F21S 8/12

(54) **Leuchteinheit mit Leuchtdiode, Lichtleitkörper und Sekundärlinse**
Illumination unit with light diode, light conduction body and secondary lens
Unité d'éclairage dotée d'une diode d'éclairage, corps d'éclairage et lentille secondaire

(30) Priorität: 19.09.2006 DE 102006044641
(43) Veröffentlichungstag der Anmeldung: 26.03.2008
(73) Patentinhaber: odelo GmbH, 71409 Schwaikheim (DE)
(72) Erfinder: Specht, Stephanie, 70199 Stuttgart (DE); Stefanov, Emil, Dr., 73728 Esslingen (DE)
(74) Vertreter: Kaufmann, Ursula Josefine

(56) Entgegenhaltungen:
- EP-A- 1 630 576
- GB-A- 2 365 962
- US-A1- 2006 087 860

## Beschreibung

Die Erfindung betrifft eine Leuchteinheit mit mindestens einer Leuchtdiode, die mindestens einen lichtemittierenden Chip als Lichtquelle umfasst, mit mindestens einem der Leuchtdiode optisch nachgeschalteten, sich in der Lichtausbreitungsrichtung aufweitenden Lichtleitkörper und mit einer dem Lichtleitkörper optisch nachgeschalteten Sekundärlinse, wobei zwei entgegengesetzt zueinander angeordnete, den Lichtleitkörper begrenzende Flächen, die in einem diese Flächen schneidenden Längsschnitt eine Bodenfläche und eine Deckfläche bilden, an die Lichteintrittsfläche des Lichtleitkörpers angrenzende gegensinnig gekrümmte Kurvenabschnitte aufweisen, wobei die Bodenfläche einen in Bezug auf die Lichtausbreitungsrichtung positiv gekrümmten Kurvenabschnitt und die Deckfläche einen in Bezug auf die Lichtausbreitungsrichtung negativ gekrümmten Kurvenabschnitt umfasst sowie einen derartigen Lichtleitkörper.

Aus der DE 10 2005 017 528 A1 ist eine derartige Leuchteinheit bekannt. Diese Leuchteinheit erfordert eine große Sekundärlinse, um das aus dem Lichtleitkörper stark divergent austretende Licht aufzufangen. Die Leuchteinheit erfordert somit einen großen Bauraum.

Siehe auch EP 1630576 als nächsten Stand der Technik.

Der vorliegenden Erfindung liegt daher die Problemstellung zugrunde, eine Leuchteinheit mit einer hohen Lichtleistung zu entwickeln, die einen geringen Bauraum beansprucht.

Diese Problemstellung wird mit den Merkmalen des Hauptanspruches gelöst. In dem genannten Längsschnitt weist mindestens eine der den Lichtleitkörper begrenzenden Kurven einen Wendepunkt auf.

Weitere Einzelheiten der Erfindung ergeben sich aus den Unteransprüchen und der nachfolgenden Beschreibung schematisch dargestellter Ausführungsformen.
- Figur 1:: Dimetrische Ansicht einer Leuchteinheit;
- Figur 2:: Ansicht von unten auf Figur 1;
- Figur 3:: Anordnung der Lichtquellen;
- Figur 4:: Ansicht des Lichtleitkörpers von der Lichteintrittsseite;
- Figur 5:: Dimetrische Ansicht des Lichtleitkörpers;
- Figur 6:: Dimetrische Ansicht des Lichtleitkörpers von unten;
- Figur 7:: Lichtaustrittsfläche;
- Figur 8:: Längsschnitt einer Leuchteinheit;
- Figur 9:: Ansicht eines Lichtleitkörpers schräg von oben;
- Figur 10:: Strahlengang der Leuchteinheit;
- Figur 11:: Strahlengang im Lichtleitkörper;
- Figur 12:: Lichtverteilungsdiagramm;
- Figur 13:: Lichtaustrittsfläche mit versetztem Übergangsbereich;
- Figur 14:: Lichtaustrittsfläche mit gekrümmten Unterkanten;
- Figur 15:: Lichtverteilkörper mit gewölbten Übergangsbereich von unten.

Die Figuren 1 und 2 zeigen eine Leuchteinheit (10), z.B. ein Lichtmodul (10) eines Kraftfahrzeugscheinwerfers, in einer dimetrischen Ansicht und in einer Ansicht von unten. Das Lichtmodul (10) umfasst z.B. eine Lumineszenzdiode (20), eine Primäroptik (30) und eine Sekundäroptik (90). Die Lichtausbreitungsrichtung (15) ist von der Lumineszenzdiode (20) in Richtung der Sekundäroptik (90) orientiert. Die optische Achse (11) des Lichtmoduls (10) schneidet hier die geometrische Mitte der Lumineszenzdiode (20) und durchdringt die Primär- (30) und die Sekundäroptik (90).

Die Lumineszenzdiode (20), z.B. eine Leuchtdiode (20), sitzt beispielsweise in einem Sockel (26) und umfasst in diesem Ausführungsbeispiel eine Gruppe (21) von vier lichtemittierende Chips (22 - 25), die in einem Quadrat angeordnet sind, vgl. Figur 3. Jede der Lichtquellen (22 - 25) hat somit zwei unmittelbar benachbarte lichtemittierende Chips (23, 24; 22, 25; 22, 25; 23, 24). Die lichtemittierenden Chips (22 - 25) der Gruppe (21) können auch im Rechteck, im Dreieck, im Sechseck, in einem Kreis mit oder ohne mittige Lichtquelle, etc. angeordnet sein. Der einzelne lichtemittierende Chip (22 - 25) ist in diesem Ausführungsbeispiel quadratisch und hat z.B. eine Kantenlänge von einem Millimeter. Der Abstand der lichtemittierenden Chips (22 - 25) zueinander beträgt beispielsweise ein Zehntel Millimeter. Auch eine Ausführung mit einem einzelnen lichtemittierenden Chip (22; 23; 24; 25) ist denkbar. Die Leuchtdiode (20) hat hier einen transparenten Körper, der in der Lichtausbreitungsrichtung (15) vom Sockel (26) aus eine Länge von z.B. 1,6 Millimetern hat.

Die Primäroptik (30) umfasst in dem in den Figuren 1 und 2 dargestellten Ausführungsbeispiel einen Lichtleitkörper (31) und eine dem Lichtleitkörper (31) in der Lichtausbreitungsrichtung (15) nachgeschaltete optische Linse (81). Der Abstand des Lichtleitkörpers (31) zur Leuchtdiode (20) beträgt beispielsweise einige Zehntel Millimeter, z.B. zwischen 0,2 Millimeter und 0,5 Millimeter. Der Zwischenraum (16) zwischen dem Lichtleitkörper (31) und der Leuchtdiode (20) kann z.B. mit einem silikonartigen, transparenten Werkstoff gefüllt sein.

Der Lichtleitkörper (31) ist ein Kunststoffkörper aus einem hochtransparenten, thermoplastischen Werkstoff, z.B. Polymethacrylsäuremethylester (PMMA) oder Polycarbonat (PC). Dieser Werkstoff des beispielsweise als Vollkörper ausgebildeten Lichtleitkörpers (31) hat z.B. eine Brechzahl von 1,49. Die Länge des Lichtleitkörpers (31) beträgt in diesem Ausführungsbeispiel 13,5 Millimeter. Der Lichtleitkörper (31) der hier beschriebenen Leuchteinheit (10) kann z.B. auch eine Länge zwischen 15 und 16 Millimetern aufweisen.

In den Figuren 4 - 7 ist der Lichtleitkörper (31) im Detail dargestellt. Hierbei zeigt die Figur 4 eine Ansicht des Lichtleitkörpers (31) von der Lichteintrittsseite (32) aus. In den Figuren 5 und 6 sind dimetrische Ansichten des Lichtleitkörpers (31) dargestellt und die Figur 7 zeigt die Lichtaustrittsfläche (34). Die den Lichtquellen (22 - 25) zugewandte Lichteintrittsfläche (32) und die den Lichtquellen (22 - 25) abgewandte Lichtaustrittsfläche (34) sind in diesem Ausführungsbeispiel parallel zueinander und normal zur optischen Achse (11) angeordnet. Die Lichteintrittsfläche (32) ist hier eine trapezförmige, ebene Fläche. Die kurze Grundlinie, sie hat z.B. eine Länge von 2,4 Millimetern, ist unten angeordnet. Die obenliegende lange Grundlinie ist beispielsweise 3,02 Millimeter lang. Der Flächeninhalt der Lichteintrittsfläche (32) beträgt in diesem Ausführungsbeispiel 5,5 Quadratmillimeter. Die Lichteintrittsfläche (32) kann auch quadratisch, rechteckig, etc. sein.

Die Lichtaustrittsfläche (34) hat beispielsweise einen Flächeninhalt von 44 Quadratmillimetern. Ihre Höhe beträgt hier 5,8 Millimeter, ihre maximale Breite 9 Millimeter. Die Lichtaustrittsfläche (34) hat im Ausführungsbeispiel zumindest annähernd die Gestalt eines Abschnitts eines Ovals. Die gedachte Mittellinie der Lichtaustrittsfläche (34) ist beispielsweise um 7% der Höhe der Lichtaustrittsfläche (34) in bezug auf die optische Achse (11) nach unten versetzt. Die Unterkante (35) der Lichtaustrittsfläche (34) hat zwei in der Höhe zueinander versetzte Abschnitte (36, 37), die mittels eines Verbindungsabschnitts (38) miteinander verbunden sind.

Die Seitenflächen (41, 43) des Lichtleitkörpers (31) sind spiegelbildlich zueinander angeordnet. Sie umfassen jeweils einen ebenen Flächenabschnitt (42, 44). Diese Flächenabschnitte (42, 44) liegen in Ebenen, die z.B. miteinander einen in Richtung des Lichtleitkörpers (31) orientierten Winkel von 13 Grad einschließen. Die gedachte Schnittlinie der Ebenen liegt unterhalb des Lichtleitkörpers (31). Die hier als ebene Flächenabschnitte (42, 44) bezeichneten Flächenabschnitte (42, 44) können auch z.B. in Längsrichtung tordiert sein.

Die in den Figuren 4 und 5 obenliegende Deckfläche (51) des Lichtleitkörpers (31) umfasst in diesem Ausführungsbeispiel einen zylindrisch aufgezogenen Parabelflächenabschnitt (52), einen einachsig gebogenen Flächenabschnitt (53) und einen ebenen Flächenabschnitt (54). Diese Flächenabschnitte (52 - 54) sind in der Lichtausbreitungsrichtung (15) hintereinander angeordnet, wobei der Parabelflächenabschnitt (52) an die Lichteintrittsfläche (32) angrenzt und der ebene Flächenabschnitt (54) an die Lichtaustrittsfläche (34) angrenzt. Die gedachten Krümmungsachsen der Flächenabschnitte (52, 53) liegen beispielsweise parallel zur Oberkante (33) der Lichteintrittsfläche (32).

Die Länge des Parabelflächenabschnitts (52) beträgt z.B. 30 % der Länge der Deckfläche (51). Die Brennlinie (55) der zugehörigen Parabelfläche liegt in diesem Ausführungsbeispiel z.B. mittig in der Lichteintrittsfläche (32). Sie ist beispielsweise parallel zur oberen Kante (33) der Lichteintrittsfläche (32) orientiert und schneidet z.B. die optische Achse (11). Der Parabelflächenabschnitt (52) ist somit in Bezug auf die Lichtausbreitungsrichtung (15) mathematisch negativ, d.h. im Uhrzeigersinn, gekrümmt.

In den Figuren 8 und 11 ist die Deckfläche (51) im Längsschnitt als Kurve (61) und der Parabelflächenabschnitt (52) als Parabelabschnitt (62) dargestellt. Der Parabelabschnitt (62) ist Teil einer Kurve z.B. zweiter Ordnung. Er ist beispielsweise um 118 Grad im Uhrzeigersinn gegenüber einer Parabel gedreht, die symmetrisch zur nach oben orientierten Ordinate eines in der Zeichnungsebene liegenden kartesischen Koordinatensystems liegt. Der gedachte Drehpunkt der Parabel - und des auf die Parabel bezogene Koordinatensystems - ist der Brennpunkt (65) als Punkt der Brennlinie (55). Die Abszisse des parabelbezogenen Koordinatensystems ist die Leitlinie der Parabel, die Ordinate schneidet die Brennlinie (55). Der Abstand des Brennpunktes vom Ursprung des parabelbezogenen Koordinatensystems beträgt in diesem Ausführungsbeispiel 1,49 Millimeter. Mit y als Ordinatenwert und x als Abszissenwert des parabelbezogenen Koordinatensystems hat die hier dargestellte Parabel zumindest annähernd die Gleichung: y = 0,15 * x² + x

Die Länge des gebogenen Flächenabschnitts (53) beträgt beispielsweise 45 % der Länge des Lichtleitkörpers (31). Der Biegeradius entspricht z.B. der zweieinhalbfachen Länge des Lichtleitkörpers (31). Die Biegelinie liegt außerhalb des Lichtleitkörpers (31) auf der Seite der Deckfläche (51). Der Flächenabschnitt (53) ist somit mathematisch positiv, entgegen des Uhrzeigersinns, gekrümmt. Der Übergang zwischen dem Parabelflächenabschnitt (52) und dem gebogenen Flächenabschnitt (53) ist tangential. Die Deckfläche (51) hat in diesem Übergang eine Wendelinie (56). Im Längsschnitt, vgl. die Figuren 8 und 11, hat die Kurve (61) einen Wendepunkt (66).

Der gebogene Flächenabschnitt (53) geht in den ebenen Flächenabschnitt (54) über. Letzterer schließt beispielsweise mit einer Ebene normal zur Lichteintrittsfläche (32), in der die obere Kante (33) liegt, einen Winkel von 12 Grad ein. Im Längsschnitt hat die Kurve (61) hier einen geraden Abschnitt (64).

Die oberen Längskanten des in den Figuren 4 und 5 dargestellten Lichtleitkörpers (31) sind abgerundet. Der Rundungsradius steigt in der Lichtausbreitungsrichtung (15) z.B. linear von Null Millimeter auf vier Millimeter an. Die Abrundungen (57) können auch bereichsweise stetig ausgebildet sein. Sie gehen tangential in die angrenzenden Flächen (41, 51; 43, 51) über. In den Figuren 5 und 6 sind diese Übergänge zur Verdeutlichung als Volllinien dargestellt. Auch eine Ausführung ohne Abrundungen (57) ist denkbar.

Die Bodenfläche (71) des Lichtleitkörpers (31) umfasst in diesem Ausführungsbeispiel zwei zueinander versetzte Parabelflächenabschnitte (72, 73), die zylindrisch aufgezogen sind. Die beiden Parabelflächenabschnitte (72, 73) sind z.B. um eine gemeinsame Achse, beispielsweise die obere Kante (33) der Lichteintrittsfläche (32), gegeneinander verdreht. Der Verdrehungswinkel beträgt in diesem Ausführungsbeispiel 2 Grad, wobei beispielsweise der in der Lichtausbreitungsrichtung (15) links gelegene Parabelflächenabschnitt (73) weiter aus dem Lichtleitkörper (31) herausragt als der rechts gelegene Parabelflächenabschnitt (72). Die beiden Parabelflächenabschnitte (72, 73) haben z.B. eine gemeinsame Brennlinie (74), die beispielsweise mit der oberen Kante (33) der Lichteintrittsfläche (32) zusammenfällt. Der Auslauf beider Parabelflächenabschnitte (72, 73) an der Lichtaustrittsfläche (34) liegt parallel zur optischen Achse (11). Hierbei stößt der Parabelflächenabschnitt (72) an den Unterkantenabschnitt (36) und der Parabelflächenabschnitt (73) an den Unterkantenabschnitt (37).

In dem in den Figuren 8 und 11 dargestellten Längsschnitt ist z.B. der Parabelflächenabschnitt (72) ein Parabelabschnitt (76). Die zugehörige Parabel ist beispielsweise um 71,5 Grad im Uhrzeigersinn gegenüber einer Parabel gedreht, die symmetrisch zur nach oben orientierten Ordinate eines in der Zeichnungsebene liegenden kartesischen Koordinatensystems liegt. Der gedachte Drehpunkt der Parabel - und des auf die Parabel bezogene Koordinatensystems - ist der Brennpunkt (78) als Punkt der Brennlinie (74). Die Abszisse des parabelbezogenen Koordinatensystems ist die Leitlinie der Parabel, die Ordinate schneidet den Brennpunkt (78). Der Abstand des Brennpunktes (78) vom Ursprung des parabelbezogenen Koordinatensystems beträgt in diesem Ausführungsbeispiel 2,59 Millimeter. Mit y als Ordinatenwert und x als Abszissenwert des parabelbezogenen Koordinatensystems hat die hier dargestellte Parabel zumindest annähernd die Gleichung: y = 0,17 * x² + 0,15 * x + 1,05.

Zwischen den beiden Parabelflächenabschnitten (72, 73) liegt in diesem Ausführungsbeispiel ein Übergangsbereich (75). Dieser ist zumindest annähernd mittig entlang der Bodenfläche (71) angeordnet. Er schließt mit den angrenzenden Parabelabschnittsflächen (72, 73) z.B. einen Winkel von 135 Grad ein. Die Höhe des Übergangsbereichs (75) nimmt damit in der Lichtausbreitungsrichtung (15) zu. In diesem Ausführungsbeispiel beträgt die Höhe des Übergangsbereichs (75) am Übergangsbereich (38) der Lichtaustrittsfläche (34) 0,5 Millimeter.

Die optische Linse (81) der Primäroptik (30) ist z.B. eine plankonvexe asphärische Sammellinse (81), beispielsweise eine Kondensorlinse. Die Planseite (82) der Linse (81) liegt in der Darstellung der Figuren 1 und 2 an der Lichtaustrittsfläche (34) des Lichtleitkörpers (31) an. Die optische Linse (81) kann auch in den Lichtleitkörper (31) integriert sein. Der maximale Durchmesser der optischen Linse (81) ist beispielsweise 30 % größer als die Länge des Lichtleitkörpers (31). Der Längsschnitt der optischen Linse (81) ist z.B. ein Segment einer Ellipse, deren große Achse das Zweieinhalbfache und deren kleine Achse 160% der Länge des Lichtleitkörpers (31) beträgt. Die Dicke der optischen Linse (81) beträgt hier 50 % der Länge des Lichtleitkörpers (31). Gegebenenfalls kann das Lichtmodul (10) ohne die optische Linse (81) ausgeführt sein, vgl. die Figuren 8 und 10.

Die Sekundäroptik (90) umfasst in diesem Ausführungsbeispiel eine Sekundärlinse (91). Diese ist beispielsweise eine asphärische plankonvexe Linse. Die Hüllgestalt dieser Linse ist z.B. ein Kugelabschnitt. Das Zentrum (95) der Sekundärlinse (91) und die Unterkante (35) der Lichtaustrittsfläche (34) des Lichtleitkörpers (31) haben beispielsweise zumindest annähernd den gleichen Abstand zur optischen Achse (11) des Lichtmoduls (10). Der Radius des Kugelabschnitts beträgt in der Darstellung der Figuren 1 und 2 240 % und die Höhe 110 % der Länge des Lichtleitkörpers (31). Der maximale Abstand der Planfläche (92) von der Lichtaustrittsfläche (93), die Dicke der Sekundärlinse (91) entspricht z.B. der Länge des Lichtleitkörpers (31). Der Abstand der Sekundärlinse (91) von der Lichtaustrittsfläche (34) beträgt z.B. 260 % der Länge des Lichtleitkörpers (31).

Beim Betrieb des Lichtmoduls (10) wird Licht (100) z.B. von allen Lichtquellen (22 - 25) emittiert und tritt durch die Lichteintrittsfläche (32) hindurch in den Lichtleitkörper (31). Jeder lichtemittierende Chip (22 - 25) wirkt als Lambert'scher Strahler, der Licht (100) im Halbraum emittiert.

In der Figur 10 ist exemplarisch ein Strahlengang eines Lichtmoduls (10) in einem Längsschnitt des Lichtmoduls (10) dargestellt. Das hier gezeigte Lichtmodul (10) entspricht dem in der Figur 8 dargestellten Lichtmodul (10). Den Strahlengang innerhalb des Lichtleitkörpers (31) zeigt vergrößert die Figur 11.

In den Figuren 10 und 11 sind exemplarisch Lichtstrahlen (101 - 109) dargestellt, die von zwei übereinander angeordneten lichtemittierenden Chips (23, 25) emittiert werden. Die lichtemittierenden Chips (23, 25) sind hier als punktförmige Lichtquellen dargestellt. Vom oberen lichtemittierenden Chip (23) sind beispielsweise die Lichtstrahlen (101 - 105) gezeigt, die um 15 Grad versetzt zueinander emittiert werden. Hierbei wird beispielsweise der Lichtstrahl (101) um 45 Grad nach oben emittiert, während der Lichtstrahl (105) um 45 Grad nach unten in bezug auf die optische Achse (11) emittiert wird. Die entsprechenden Lichtstrahlen des unteren lichtemittierenden Chips (25) sind die Lichtstrahlen (106 - 109).

Licht (103), das vom oberen lichtemittierenden Chip (23) parallel zur optischen Achse (11) emittiert wird, durchdringt die Lichtaustrittsfläche (34) des Lichtleitkörpers (31) in normaler Richtung. Es trifft auf die Planfläche (92) der Sekundärlinse (91) ebenfalls in normaler Richtung auf, durchdringt die Sekundärlinse (91) und wird beim Austritt aus der Sekundärlinse (91) beispielsweise vom Lot im Durchtrittspunkt weg gebrochen.

Die vom oberen lichtemittierenden Chip (23) emittierten Lichtstrahlen (102), die mit der optischen Achse (11) einen nach oben gerichteten Winkel von 15 Grad und von 30 Grad einschließen, treffen auf eine obere Grenzfläche (151) des Lichtleitkörpers (31). Diese obere Grenzfläche (151) wird durch die Deckfläche (51) gebildet und hat maximal deren Größe. Der jeweilige Auftreffpunkt liegt hier im Bereich der Parabelfläche (52). Die auftreffenden Lichtstrahlen (102) schließen mit der Normalen im Auftreffpunkt einen Winkel ein, der größer ist als der Grenzwinkel der Totalreflexion für den Übergang des Werkstoffs des Lichtleitkörpers (31) mit Luft. Die obere Grenzfläche (151) bildet somit eine Totalreflexionsfläche (151) für das auftreffende Licht (102). Die reflektierten Lichtstrahlen (102) durchtreten die Lichtaustrittsfläche (34), wobei sie vom Lot im Durchtrittspunkt weg gebrochen werden. Beim Eintritt in die Sekundärlinse (91) werden die hier annähernd parallel liegenden Lichtstrahlen (102) in Richtung des Lots im jeweiligen Durchtrittpunkt gebrochen und beim Austritt in die Umgebung (1) vom Lot weg gebrochen. Die dargestellten Lichtstrahlen (102) treten hier im unteren Segment der Sekundärlinse (91) in die Umgebung (1).

Das Licht (101), das unter einem nach oben gerichteten Winkel von 45 Grad vom oberen lichtemittierenden Chip (23) emittiert wird, wird zunächst an der oberen Totalreflexionsfläche (151) reflektiert. Das reflektierte Licht (101) trifft auf die untere Grenzfläche (161). Der Auftreffwinkel des Lichts (101) und die Normale im Auftreffpunkt schließen einen Winkel ein, der größer ist als der Grenzwinkel der Totalreflexion. Die untere Begrenzungsfläche (161) wirkt damit für das auftreffende Licht (101) als untere Totalreflexionsfläche (161). Das an dieser Totalreflexionsfläche (161) reflektierte Licht (101) durchdringt die Lichtaustrittsfläche (34) und die Sekundärlinse (91), wobei es beim Durchtritt durch die jeweiligen Körpergrenzflächen (34, 92, 93) gebrochen wird. Dieses Licht (101) tritt im oberen Segment der Sekundärlinse (91) in die Umgebung (1).

Der in den Figuren 10 und 11 gezeigte Lichtstrahl (104) des oberen lichtemittierenden Chips (23), der mit der optischen Achse (11) einen nach unten gerichteten Winkel von 15 Grad einschließt, wird im Lichtleitkörper (31) nicht reflektiert. Er wird beim Durchtritt durch die Lichtaustrittsfläche (34) und durch die Sekundärlinse (91) gebrochen. Dieser Lichtstrahl (104) liegt im unteren Segment der Sekundärlinse (91).

Das in den genannten Figuren 10 und 11 unter einem nach unten gerichteten Winkel von 30 Grad und von 45 Grad zur optischen Achse (11) emittierte Licht (105) wird an der unteren Grenzfläche (161) totalreflektiert und tritt unter Brechung durch die Lichtaustrittsfläche (34) und die Sekundärlinse (91) hindurch in die Umgebung (1). Dieses Licht (105) liegt im oberen Segment der Sekundärlinse (91).

Das vom unteren lichtemittierenden Chip (25) parallel zur optischen Achse (11) emittierte Licht (108) ist zumindest annähernd parallel zum Licht (103) des oberen lichtemittierenden Chips (23).

Licht (107), das unter einem nach oben gerichteten Winkel von 15 Grad emittiert wird, trifft im Bereich der Wendelinie (56) auf die obere Grenzfläche (151). Hier wird es vollständig reflektiert und tritt unter Brechung durch die Lichtaustrittsfläche (34) und das untere Segment der Sekundärlinse (91) hindurch in die Umgebung (1).

Die in den Figuren 10 und 11 unter 30 Grad und unter 45 Grad zur optischen Achse (11) nach oben dargestellten, vom unteren lichtemittierenden Chip (25) emittierten Lichtstrahlen (106) werden an der oberen (151) und an der unteren Grenzfläche (161) reflektiert.

Die Lichtstrahlen (109) des unteren lichtemittierenden Chips (25), die mit der optischen Achse (11) einen nach unten gerichteten Winkel von 15, 30 und 45 Grad einschließen, werden an der unteren Grenzfläche (161) reflektiert. Unter Brechung durchdringen sie die Lichtaustrittsfläche (34) und die Sekundärlinse (91). Beispielsweise liegen die in die Umgebung (1) austretenden Lichtstrahlen (109) annähernd symmetrisch zur optischen Achse (11).

Von dem gesamten von den Lichtquellen (22 - 25) emittierten Licht (100) wird in diesem Ausführungsbeispiel 48 % an der unteren Grenzfläche (161) reflektiert und 26 % des Lichts an der oberen Grenzfläche (151) reflektiert.

In der Ansicht von unten, vgl. Figur 2, wird das Lichtbündel (100) beispielsweise auf einen Winkel von 17 Grad aufgeweitet.

Die vom Lichtmodul (10) erzeugte Beleuchtungsstärkeverteilung (170), beispielsweise auf einer 25 Meter entfernten Wand, ist in der Figur 12 dargestellt. Die Mittellinie (95) der Sekundärlinse (91) durchdringt die Messwand z.B. im Schnittpunkt (171) zweier Bezugsgitternetzlinien (172, 173). In dieser Darstellung haben auf der Messwand die horizontalen Gitternetzlinien (172) zueinander einen Abstand von zwei Metern. Die Abstände der vertikalen Gitternetzlinien (173) zueinander beträgt hier z.B. fünf Meter. Die einzelnen Isolinien (174) sind Linien gleicher Beleuchtungsstärke. Die Beleuchtungsstärke, gemessen in Lux oder in Lumen pro Quadratmeter, steigt in diesem Diagramm von außen nach innen an. Eine innenliegende Isolinie (174) hat z.B. die 1,8-fache Beleuchtungsstärke einer weiter außen gelegenen Isolinie.

Auf der Messwand bildet die Sekundärlinse (91) die Lichtaustrittsfläche (34) oder (83) der Primäroptik (30) ab. Diese Lichtaustrittsfläche (34, 83) kann die Lichtaustrittsfläche (34) des Lichtleitkörpers (31) oder die konvexe Fläche (83) der Kondensorlinse (81) sein. Der Bereich (175) der höchsten Beleuchtungsstärke, der sogenannte Hot Spot (175), liegt hier rechts unterhalb des Schnittpunkts (171). Nach oben hin fällt die Beleuchtungsstärke an der Hell-Dunkel-Grenze (176) rapide ab. Die Hell-Dunkel-Grenze (176) ist hier z-förmig ausgebildet. Sie hat in dieser Darstellung rechts einen höherliegenden Abschnitt (177) und links einen tieferliegenden Abschnitt (178). Beide Abschnitte (177, 178) sind mittels eines Verbindungsabschnittes (179) miteinander verbunden, der mit den beiden anderen Abschnitten (177, 178) jeweils einen Winkel von z.B. 135 Grad einschließt. In dieser Hell-Dunkel-Grenze (176) wird die Unterkante (35) der Lichtaustrittsfläche (34) der Primäroptik (30) abgebildet.

Die in der Figur 12 dargestellte Beleuchtungsstärkeverteilung zeigt einen breiten ausgeleuchteten Bereich (181), dessen Beleuchtungsstärke in der Breite mit der Entfernung vom Schnittpunkt (171) abnimmt. Nach unten hin hat der ausgeleuchtete Bereich (181) eine Höhe von z.B. vier bis sechs Metern.

Beim Betrieb z.B. mehrerer Lichtmodule (10) ergibt sich so ein unscharf begrenzter, streifen- und fleckenfrei ausgeleuchteter Bereich (181) mit einer scharfen, z-förmigen Hell-Dunkel-Grenze (176).

Das in den Ausführungsbeispielen dargestellte Lichtmodul (10) hat aufgrund seiner geometrischen Gestaltung eine hohe Lichtleistung und erfordert nur einen geringen Bauraum. Die mit einem derartigen Lichtmodul (10) ohne zusätzliche Entspiegelungen erreichbare relative Auskoppeleffizienz liegt bei 97 % der maximal möglichen Auskoppeleffizienz. Dies entspricht einem Absolutwert von 80 % bis 82 %.

Um die Höhenlage der Lichtverteilung zu ändern, können die unteren Parabelflächenabschnitte (72, 73) um die Brennlinie (74) gedreht werden. So bewirkt in der Ansicht nach Figur 8 eine Verdrehung der Parabelflächen (72, 73) im Uhrzeigersinn eine Erhöhung der Lichtverteilung. Gleichzeitig kann - wenn die optische Achse (11) nicht verstellt wird - die Hell-Dunkel-Grenze (176) nach oben verlagert werden. Die Intensität des Hot-Spots (175) bleibt hierbei erhalten.

Die Lichtverteilung an der Messwand ergibt sich durch Überlagerung verschiedener Lichtanteile, vgl. Figur 10. Beispielsweise wird der Hot-Spot (175) durch Überlagerung von Lichtanteilen erzeugt, die vom oberen lichtemittierenden Chip (23) in einem Segment zwischen z.B. 0 Grad und z.B. 15 Grad nach unten und nach oben begrenzt wird mit Lichtanteilen, die vom unteren lichtemittierenden Chip (25) zwischen beispielsweise 0 Grad und z.B. 15 Grad nach oben sowie zwischen z.B. 30 Grad und z.B. 45 nach unten begrenzt wird.

Um die Intensität des Hot-Spots (175) zu verändern, kann z.B. der obenliegende Parabelflächenabschnitt (52) verändert werden. So kann beispielsweise - im Längsschnitt des Lichtleitkörpers (31) betrachtet - eine Verdrehung des Parabelflächenabschnitts (52) im Uhrzeigersinn eine Schwächung der Intensität bedeuten. Eine Veränderung des Auslaufs (54) der Deckfläche (51) verändert den Gradienten der Lichtstärkenverteilung.

Außerdem kann durch Versetzen des Anfangs des Verbindungsbereiches die Höhe der Beleuchtungsstärke im Hot Spot (175) und um den Hot Spot (175) gezielt kontrolliert werden. Eine ungünstige Wahl kann eine Abschwächung des Hot Spots (175) bewirken.

Mittels der Kondensorlinse (81) kann das aus der Lichtaustrittsfläche (34) austretende Licht (100) zusätzlich gebündelt werden. Somit kann eine Sekundärlinse (91) geringen Durchmessers eingesetzt werden. Die konvexe Fläche (83) der Kondensorlinse (81) ist beispielsweise eine asphärische Fläche.

Auch der Abstand der Sekundär- (90) von der Primäroptik (30) beeinflusst die Beleuchtungsstärkeverteilung. Um das bei einem großen Abstand das aus der Primäroptik (30) divergent austretende Licht (100) zu bündeln, ist eine größere Sekundärlinse (91) erforderlich als bei einem kleinen Abstand. Die größere Sekundärlinse (91) erlaubt - bei identischem Lichtleitkörper (31) - die Ausbildung des Hot Spots (175), während zur Ausbildung einer Grundlichtverteilung ein kleiner Abstand zwischen Primär- (30) und Sekundäroptik (90) und eine kleiner Sekundärlinse (91) erforderlich ist.

Mittels der seitlichen Flächen (41, 43) und der Abrundungen (57) kann die Lichtverteilung an den Seiten des ausgeleuchteten Bereichs (181) beeinflusst werden. Eine Verdrehung der Seitenflächen (41, 43) - bei festliegender Unterkante (35) - zueinander verringert die Breite des Lichtverteilungsdiagramms (171), vgl. Figur 12. Eine Verringerung der Radien der Abrundungen (57) bewirkt einen schärferen Übergang vom ausgeleuchteten zum nicht ausgeleuchteten Bereich in den Ecken.

In der Figur 13 ist eine Lichtaustrittsfläche (34) eines Lichtleitkörpers (31) dargestellt. Die Hauptabmessungen dieser Lichtaustrittsfläche (34) entsprechen den Hauptabmessungen der in der Figur 7 dargestellten Lichtaustrittsfläche (34). Der Übergangsbereich (75) zwischen den Parabelflächen (72, 73) ist im Vergleich zur Figur 7 nach links verschoben. Bei der Montage mehrerer Lichtmodule (10) werden diese so angeordnet, dass beim Betrieb die Verbindungsabschnitte (179) zusammenfallen. Somit überlappen sich zwei asymmetrisch aufgeteilte Beleuchtungsprofile nur teilweise. In der Mitte, im Bereich des gewünschten Hot-Spots (175) und an der z-förmigen Hell-Dunkel-Grenze (176), wird so ein Bereich hoher Beleuchtungsstärke im Vergleich zu den seitlichen Bereichen erreicht.

Die beiden Parabelflächen (72, 73) können, wie in der Figur 14 gezeigt, zueinander geneigt sein. Hiermit können beispielsweise verzerrte Abbildungen in der Zielebene kompensiert werden. Die Parabelflächen (72, 73) können auch in Querrichtung gewölbt sein. Gegebenenfalls können sie z.B. in dem an die Lichtaustrittsfläche (34) angrenzenden Drittel des Lichtleitkörpers (31) zusätzlich modifiziert sein.

Der Verbindungsabschnitt (75) kann entlang des Lichtverteilkörpers (31) gewölbt sein, vgl. Figur 15. Die Schärfe der Hell-Dunkel-Grenze (176) wird hiermit nicht beeinflusst. Allerdings kann hiermit die Lichtkonzentration in der Nähe des Hot-Spots (175) beeinflusst'werden. Eine z.B. seitlich verkippte Anordnung des Lichtleitkörpers (31) bewirkt eine Verschiebung des Schwerpunkts der Beleuchtungsstärkeverteilung (181) an der Wand. In diesem Ausführungsbeispiel sind die Lichteintritts- (32) und die Lichtaustrittsfläche (34) nicht parallel zueinander.

Der Verbindungsabschnitt (75) kann im Übergang zu den Parabelflächen (72, 73) Übergangsradien (77) aufweisen, vgl. Figur 6.

Der Lichtleitkörper (31) kann auch zwei untenliegende Parabelflächen (72, 73) umfassen, die unmittelbar einander angrenzen und z.B. um 15 Grad zueinander geneigt sind. Hiermit kann beispielsweise eine Ausleuchtung mit einem 15 Grad-Anstieg erzeugt werden.

Es ist auch denkbar, die Bodenfläche (71) mit nur einer durchgehenden Parabelfläche (72; 73) auszuführen, vgl. Figur 9. Mit einem derartigen Lichtmodul (10) wird beispielsweise eine waagerechte Hell-Dunkel-Grenze (176) erzeugt. Das entsprechende Lichtmodul (10) kann hierbei so ausgeführt sein, dass ein Hot-Spot (175) erzeugt wird. Auch in diesem Ausführungsbeispiel hat die Deckfläche (51) einen Parabelflächenabschnitt (52), einen gebogenen Flächenabschnitt (53) und einen ebenen Flächenabschnitt (54). Zwischen dem Parabelflächenabschnitt (52) und dem gebogenen Flächenabschnitt (54) liegt eine Wendelinie (56).

Die Bodenfläche (71) kann zumindest bereichsweise durch eine Schar nebeneinander liegender, in der Lichtausbreitungsrichtung (15) orientierter Parabeln beschrieben werden. Diese Parabeln können unterschiedliche Parameter aufweisen.

Die Bodenfläche (71) und die Deckfläche (51) des Lichtleitkörpers (31) können auch vertauscht sein, so dass die hier als Bodenfläche (71) bezeichnete Fläche oben liegt. Die Beleuchtungsstärkeverteilung ist dann so ausgebildet, dass die Hell-Dunkel-Grenze (176) unten liegt.

Die hier beschriebenen Flächen können Hüllflächen sein. So können die einzelnen Flächenabschnitte z.B. Freiformflächen sein, deren Hüllfläche z.B. Parabelfläche sind. Die Brennlinien (55, 74) können z.B. in der Lichtausbreitungsrichtung (15) verschoben sein.

Auch ist es denkbar, beispielsweise den Parabelflächenabschnitt (52) der Deckfläche (51) mit einzelnen Stufen auszuführen. Von jeweils zwei einander angrenzenden Grenzflächenabschnitten des Lichtleitkörpers (31) umfasst dann ein Begrenzungsflächenabschnitt eine z.B. parabelflächenartige Totalreflexionsfläche (151) für das vom oberen lichtemittierenden Chip (23) emittierte Licht (101 - 105), während der andere Grenzflächenabschnitt eine Totalreflexionsfläche für das vom unteren lichtemittierenden Chip (25) emittierte Licht (106 - 109) umfasst. Gegebenenfalls kann auch die Bodenfläche (71) gestuft ausgeführt sein.

### Bezugszeichenliste:

- 1: Umgebung

- 10: Leuchteinheit, Lichtmodul
- 11: optische Achse
- 15: Lichtausbreitungsrichtung

- 16: Zwischenraum

- 20: Leuchtdiode, Lumineszenzdiode
- 21: Gruppe von Lichtquellen
- 22 - 25: Lichtquellen, lichtemittierende Chips
- 26: Sockel

- 30: Primäroptik
- 31: Lichtleitkörper
- 32: Lichteintrittsfläche
- 33: obere Kante von (32)
- 34: Lichtaustrittsfläche
- 35: Unterkante von (34)
- 36, 37: Abschnitte von (35)
- 38: Übergangsabschnitt von (35)

- 41: Seitenfläche
- 42: ebener Flächenabschnitt
- 43: Seitenfläche
- 44: ebener Flächenabschnitt

- 51: Deckfläche
- 52: Parabelflächenabschnitt
- 53: gebogener Flächenabschnitt
- 54: ebener Flächenabschnitt; Auslauf von (51)
- 55: Brennlinie
- 56: Wendelinie
- 57: Abrundungen

- 61: Kurve
- 62: Kurvenabschnitt, Parabelabschnitt
- 64: gerader Abschnitt
- 65: Brennpunkt von (62)
- 66: Wendepunkt

- 71: Bodenfläche
- 72: Parabelflächenabschnitt
- 73: Parabelflächenabschnitt
- 74: Brennlinie
- 75: Übergangsbereich
- 76: Kurvenabschnitt, Parabelabschnitt
- 77: Übergangsradius
- 78: Brennpunkt von (76)

- 81: optische Linse, Sammellinse, Kondensorlinse
- 82: Planseite
- 83: konvexe Fläche, Lichtaustrittsfläche von (81)

- 90: Sekundäroptik
- 91: Sekundärlinse
- 92: Planfläche
- 93: Lichtaustrittsfläche
- 95: Mittellinie von (91)

- 100: Licht, Lichtbündel
- 101 - 105: Lichtstrahlen von (23)
- 106 - 109: Lichtstrahlen von (25)

- 151: obere Grenzfläche, Totalreflexionsfläche

- 161: untere Grenzfläche, Totalreflexionsfläche

- 170: Beleuchtungsstärkeverteilung
- 171: Schnittpunkt
- 172: Bezugsgitternetzlinien, horizontal
- 173: Bezugsgitternetzlinien, vertikal
- 174: Isolinien
- 175: Bereich höchster Beleuchtungsstärke, Hot-spot
- 176: Hell-Dunkel-Grenze
- 177: Abschnitt von (176)
- 178: Abschnitt von (176)
- 179: Verbindungsabschnitt

- 181: ausgeleuchteter Bereich

## Patentansprüche

1. Leuchteinheit (10) mit mindestens einer Leuchtdiode (20), die mindestens einen lichtemittierenden Chip (22; 23; 24; 25) als Lichtquelle umfasst, mit mindestens einem der Leuchtdiode (20) optisch nachgeschalteten, sich in der Lichtausbreitungsrichtung (15) aufweitenden Lichtleitkörper (31) und mit einer dem Lichtleitkörper (31) optisch nachgeschalteten Sekundärlinse (91), wobei zwei entgegengesetzt zueinander angeordnete, den Lichtleitkörper (31) begrenzende Flächen (51, 71), die in einem diese Flächen (51, 71) schneidenden Längsschnitt eine Bodenfläche (71) und eine Deckfläche (51) bilden, an die Lichteintrittsfläche (32) des Lichtleitkörpers (31) angrenzende, gegensinnig gekrümmte Kurvenabschnitte (62, 76) aufweisen, wobei die Bodenfläche (71) einen in Bezug auf die Lichtausbreitungsrichtung (15) positiv gekrümmten Kurvenabschnitt (76) und die Deckfläche (51) einen in Bezug auf die Lichtausbreitungsrichtung (15) negativ gekrümmten Kurvenabschnitt (62) umfasst, **dadurch gekennzeichnet,**
- **dass** in dem genannten Längsschnitt mindestens eine der den Lichtleitkörper (31) begrenzenden Kurven (62, 76) einen Wendepunkt (66) aufweist.

2. Leuchteinheit (10) nach Anspruch 1, **dadurch gekennzeichnet, dass** die Leuchtdiode (20) eine Gruppe (21) von lichtemittierenden Chips (22 - 25) als Lichtquellen umfasst.

3. Leuchteinheit (10) nach Anspruch 2, **dadurch gekennzeichnet, dass** jeder lichtemittierende Chip (22 - 25) innerhalb der Gruppe (21) mindestens zwei unmittelbar benachbarte lichtemittierende Chips (23, 24; 22, 25; 22, 25; 23, 24) hat.

4. Leuchteinheit (10) nach Anspruch 1, **dadurch gekennzeichnet, dass** die gekrümmten Abschnitte (62, 76) Parabelabschnitte sind.

5. Leuchteinheit (10) nach Anspruch 4, **dadurch gekennzeichnet, dass** die Abszissen der auf die Parabeln bezogenen Koordinatensysteme mit der optischen Achse (11) der Leuchteinheit (10) mindestens einen Winkel von 50 Grad einschließen.

6. Leuchteinheit (10) nach Anspruch 4, **dadurch gekennzeichnet, dass** die Flächen (51, 71) in jedem Längsschnitt mindestens einen parabelförmig gekrümmten Abschnitt (62, 76) aufweisen.

7. Leuchteinheit (10) nach Anspruch 1, dass die den Wendepunkt (66) umfassende Kurve (61) einen geraden Abschnitt (64) umfasst.

8. Leuchteinheit (10) nach Anspruch 1, **dadurch gekennzeichnet, dass** die lichtemittierenden Chips (22 - 25) im Quadrat angeordnet sind.

9. Leuchteinheit (10) nach Anspruch 1, **dadurch gekennzeichnet, dass** zwei entgegengesetzt zueinander angeordnete, die Deckfläche (51) und die Bodenfläche (71) verbindende Flächen (41, 43) des Lichtleitkörpers (31) jeweils zumindest einen ebenen Flächenabschnitt (42, 44) umfassen, wobei die zugehörigen Ebenen einen außerhalb der Bodenfläche (71) liegenden, in Richtung des Lichtleitkörpers (31) orientierten spitzen Winkel einschließen.

10. Leuchteinheit (10) nach Anspruch 1, **dadurch gekennzeichnet, dass** die Deckfläche (51) oder die Bodenfläche (71) mindestens zwei gekrümmte und versetzt zueinander angeordnete Flächenabschnitte (72, 73) aufweist, die gegeneinander um die Schnittgerade der Lichteintrittsfläche (32) mit der jeweils entgegengesetzt angeordneten Fläche (71; 51) verdreht sind.

11. Leuchteinheit (10) nach Anspruch 10, **dadurch gekennzeichnet, dass** die beiden Flächenabschnitte (72, 73) mittels eines Übergangsbereichs (75) verbunden sind.

12. Leuchteinheit (10) nach Anspruch 11, **dadurch gekennzeichnet, dass** der Übergangsbereich (75) mit den beiden Flächenabschnitten (72, 73) jeweils einen Winkel von 135 Grad einschließt.

13. Leuchteinheit (10) nach Anspruch 10, **dadurch gekennzeichnet, dass** die den Flächenabschnitten (72, 73) abgewandten Längskanten des Lichtleitkörpers (31) Abrundungen (57) aufweisen.

14. Leuchteinheit (10) nach Anspruch 13, **dadurch gekennzeichnet, dass** der Krümmungsradius der Abrundungen (57) in der Lichtausbreitungsrichtung (15) zunimmt.

15. Leuchteinheit (10) nach Anspruch 1, **dadurch gekennzeichnet, dass** dem Lichtleitkörper (31) eine Sammellinse (81) optisch nachgeschaltet ist, die der Sekundärlinse (91) optisch vorgeschaltet ist.

16. Lichtleitkörper (31) mit einer Lichteintrittsfläche (32) und mit einer Lichtaustrittsfläche (34), dessen Querschnitt sich in der Lichtausbreitungsrichtung (15) aufweitet, wobei zwei entgegengesetzt zueinander angeordnete, den Lichtleitkörper (31) begrenzende Flächen (51, 71), die in einem diese Flächen (51, 71) schneidenden Längsschnitt eine Bodenfläche (71) und eine Deckfläche (51) bilden, an die Lichteintrittsfläche (32) angrenzende, gegensinnig gekrümmte Kurvenabschnitte (62, 76) aufweisen, wobei die Bodenfläche (71) einen in Bezug auf die Lichtausbreitungsrichtung (15) positiv gekrümmten Kurvenabschnitt (76) und die Deckfläche (51) einen in Bezug auf die Lichtausbreitungsrichtung (15) negativ gekrümmten Kurvenabschnitt (62) umfasst, **dadurch gekennzeichnet,**
- **dass** im dem genannten Längsschnitt mindestens eine der den Lichtleitkörper (31) begrenzenden Kurven (62, 76) einen Wendepunkt (66) aufweist.

17. Lichtleitkörper nach Anspruch 16, **dadurch gekennzeichnet, dass** die Lichtaustrittsfläche (34) mindestens die siebenfache Größe der Lichteintrittsfläche (32) hat.

## Claims

1. Lighting unit (10) having at least one light-emitting diode (20) comprising at least one light-emitting chip (22; 23; 24; 25) as the light source, having at least one light guide body (31) optically downstream of the light-emitting diode (20) and flaring out in the light propagation direction (15) and having a secondary lens (91) optically downstream of the light guide body (31), where two surfaces (51, 71) arranged opposite one another and limiting the light guide body (31), which in a longitudinal section bisecting these surfaces (51, 71) form a bottom surface (71) and a top surface (51), have opposingly curved sections (62, 76) adjoining the light entry surface (32) of the light guide body (31), where the bottom surface (71) comprises a curved section (76) positively curved relative to the light propagation direction (15) and the top surface (51) a curved section (62) negatively curved relative to the light propagation direction (15), **characterized in that,**
- in the said longitudinal section at least one of the curves (62, 76) limiting the light guide body (31) has a reversal point (66).

2. Lighting unit (10) according to Claim 1, **characterized in that** the light-emitting diode (20) comprises a group (21) of light-emitting chips (22 - 25) as light sources.

3. Lighting unit (10) according to Claim 2, **characterized in that** each light-emitting chip (22 - 25) inside the group (21) has at least two directly adjacent light-emitting chips (23, 24; 22, 25; 22, 25; 23, 24).

4. Lighting unit (10) according to Claim 1, **characterized in that** the curved sections (62, 76) are parabolic sections.

5. Lighting unit (10) according to Claim 4, **characterized in that** the abscissas of the coordinate systems relative to the parabolas form with the optical axis (11) of the lighting unit (10) an angle of at least 50 degrees.

6. Lighting unit (10) according to Claim 4, **characterized in that** the surfaces (51, 71) have in each longitudinal section at least one parabolically curved section (62, 76).

7. Lighting unit (10) according to Claim 1, **characterized in that** the curve (61) containing the reversal point (66) comprises a straight section (64).

8. Lighting unit (10) according to Claim 1, **characterized in that** the light-emitting chips (22 - 25) are arranged in a square.

9. Lighting unit (10) according to Claim 1, **characterized in that** two surfaces (41, 43) of the light guide body (31) arranged opposite to one another and connnecting the top surface (51) and the bottom surface (71) each comprise at least one flat surface section (42, 44), where the associated planes form an acute angle outside the bottom surface (71) and oriented in the direction of the light guide body (31).

10. Lighting unit (10) according to Claim 1, **characterized in that** the top surface (51) or the bottom surface (71) have at least two curved surface sections (72, 73) arranged offset to one another and rotated against one another around the intersecting line of the light entry surface (32) with the respectively oppositely arranged surface (71; 51).

11. Lighting unit (10) according to Claim 10, **characterized in that** the two surface sections (72, 73) are connected by means of a transitional area (75).

12. Lighting unit (10) according to Claim 11, **characterized in that** the transitional area (75) forms with the two surface sections (72, 73) an angle of 135 degrees in each case.

13. Lighting unit (10) according to Claim 10, **characterized in that** the longitudinal edges of the light guide body (31) which face away from the surface section (72, 73) have rounded portions (57).

14. Lighting unit (10) according to Claim 13, **characterized in that** the curvature radius of the rounded portions (57) increases in the light propagation direction (15).

15. Lighting unit (10) according to Claim 1, **characterized in that** a collimating lens (81) optically upstream of the secondary lens (91) is optically downstream of the light guide body (31).

16. Light guide body (31) having a light entry surface (32) and a light exit surface (34) and whose cross-section flares out in the light propagation direction (15), where two surfaces (51, 71) arranged opposite one another and limiting the light guide body (31), which in a longitudinal section bisecting these surfaces (51, 71) form a bottom surface (71) and a top surface (51), have opposingly curved sections (62, 76) adjoining the light entry surface (32), where the bottom surface (71) comprises a curved section (76) positively curved relative to the light propagation direction (15) and the top surface (51) a curved section (62) negatively curved relative to the light propagation direction (15), **characterized in that**
- in the said longitudinal section at least one of the curves (62, 76) limiting the light guide body (31) has a reversal point (66).

17. Light guide body according to Claim 16, **characterized in that** the light exit surface (34) has at least seven times the size of the light entry surface (32).

## Revendications

1. Bloc optique (10) avec au moins une diode électroluminescente (20), comprenant au moins une puce électroluminescente (22 ; 23 ; 24 ; 25) comme source lumineuse, avec au moins un conducteur optique (31) placé optiquement en aval de la diode électroluminescente (20) et s'élargissant dans le sens de propagation de la lumière (15), et avec une lentille secondaire (91) placée optiquement en aval du conducteur optique (31), sachant que deux surfaces (51, 71) opposées qui délimitent le conducteur optique (31) et qui, dans une coupe longitudinale à travers l'une de ces surfaces (51, 71), forment une face inférieure (71) et une face supérieure (51) présentant des sections de courbe (62, 76) incurvées en sens inverses et jouxtant la surface d'entrée de la lumière (32) du conducteur optique (31), et sachant que la face inférieure (71) comprend une section de courbe (76) incurvée positivement par rapport au sens de propagation de la lumière (15) et que la face supérieure (51) comprend une section de courbe (62) incurvée négativement par rapport au sens de propagation de la lumière (15), **caractérisé en ce**
- **que** dans ladite coupe longitudinale, au moins l'une des courbes (62, 76) délimitant le conducteur optique (31) présente un point d'inflexion (66).

2. Bloc optique (10) selon la revendication 1, **caractérisé en ce que** la diode électroluminescente (20) comprend un groupe (21) de puces électroluminescentes (22 à 25) comme sources lumineuses.

3. Bloc optique (10) selon la revendication 2, **caractérisé en ce que** chaque puce électroluminescente (22 à 25) a au sein du groupe (21) au moins deux puces électroluminescentes directement voisines (23, 24 ; 22, 25 ; 22, 25 ; 23, 24).

4. Bloc optique (10) selon la revendication 1, **caractérisé en ce que** les sections incurvées (62, 76) sont des sections paraboliques.

5. Bloc optique (10) selon la revendication 4, **caractérisé en ce que** les abscisses des systèmes de coordonnées se référant aux paraboles font un angle d'au moins 50 degrés avec l'axe optique (11) du bloc optique (10).

6. Bloc optique (10) selon la revendication 4, **caractérisé en ce que** dans chaque coupe longitudinale, les surfaces (51, 71) présentent au moins une section parabolique (62, 76).

7. Bloc optique (10) selon la revendication 1, **caractérisé en ce que** la courbe (61) comprenant le point d'inflexion (66) comprend une section rectiligne (64).

8. Bloc optique (10) selon la revendication 1, **caractérisé en ce que** les puces électroluminescentes (22 à 25) sont disposées en carré.

9. Bloc optique (10) selon la revendication 1, **caractérisé en ce que** deux surfaces (41, 43) du conducteur optique (31) opposées l'une par rapport à l'autre et reliant la face supérieure (51) à la face inférieure (71), comprennent chacune au moins une section plane (42, 44), sachant que les plans associés inscrivent un angle aigu situé hors de la face inférieure (71) et orienté en direction du conducteur optique (31).

10. Bloc optique (10) selon la revendication 1, **caractérisé en ce que** la face supérieure (51) ou la face inférieure (71) présente au moins deux sections de surface (72, 73) incurvées et décalées l'une par rapport à l'autre et qui, autour de la droite sécante de la surface d'entrée de la lumière (32) s'écartent l'une de l'autre avec les surfaces opposées respectives (71 ; 51).

11. Bloc optique (10) selon la revendication 10, **caractérisé en ce que** les deux sections de surface (72, 73) sont reliés par une zone transitoire (75).

12. Bloc optique (10) selon la revendication 11, **caractérisé en ce que** la zone transitoire (75) inscrit un angle de 135 degrés avec chacune des deux sections de surface (72, 73).

13. Bloc optique (10) selon la revendication 10, **caractérisé en ce que** les arêtes longitudinales du conducteur optiques (31) opposées aux sections de surface (72, 73) présentent des arrondis (57).

14. Bloc optique (10) selon la revendication 13, **caractérisé en ce que** le rayon de courbure des arrondis (57) s'accroît dans le sens de propagation de la lumière (15).

15. Bloc optique (10) selon la revendication 1, **caractérisé en ce qu'**une lentille convergente (81) est optiquement placée en aval du conducteur optique (31) et optiquement en amont de la lentille secondaire (91).

16. Conducteur optique (31) avec une surface d'entrée de la lumière (32) et une surface de sortie de la lumière (34), dont la section transversale s'élargit dans le sens de propagation de la lumière (15), sachant que deux surfaces (51, 71) opposées qui délimitent le conducteur optique (31) et qui, dans une coupe longitudinale à travers l'une de ces surfaces (51, 71), forment une face inférieure (71) et une face supérieure (51) présentant des sections de courbe (62, 76) incurvées en sens inverses et jouxtant la surface d'entrée de la lumière (32), et sachant que la face inférieure (71) comprend une section de courbe (76) incurvée positivement par rapport au sens de propagation de la lumière (15) et que la face supérieure (51) comprend une section de courbe (62) incurvée négativement par rapport au sens de propagation de la lumière (15),
**caractérisé en ce**
- **que** dans ladite coupe longitudinale, au moins l'une des courbes (62, 76) délimitant le conducteur optique (31) présente un point d'inflexion (66).

17. Conducteur optique selon la revendication 16, **caractérisé en ce que** la surface de sortie de la lumière (34) est au moins sept fois plus grande que la surface d'entrée de la lumière (32).
